# EUROPÄISCHE PATENTSCHRIFT

(11) **EP 0 754 827 B1**
(45) Veröffentlichungstag und Bekanntmachung des Hinweises auf die Patenterteilung: **08.11.2006**
(21) Anmeldenummer: 96111472.5
(22) Anmeldetag: 17.07.1996
(51) Int. Cl.: E05B 3/06

(54) **Vorrichtung zur axial unverschieblichen, lösbaren Befestigung einer Handhabe an einem Lagerteil, insbesondere für Türdrücker, Fenstergriffe oder dgl.**
Device for releasable and non-sliding mounting of a handle on a bearing element, especially for door handles or window handles
Dispositif pour la fixation amovible et axialement non coulissante d'une poignée sur un élément de palier, notamment pour une poignée de porte ou fenêtre

(30) Priorität: 19.07.1995 DE 29511547 U
(43) Veröffentlichungstag der Anmeldung: 22.01.1997
(73) Patentinhaber: HEWI HEINRICH WILKE GMBH, 34454 Bad Arolsen (DE)
(72) Erfinder: Stibbe, Werner, D-34454 Arolsen (DE); Fingerhut, Klaus, D-34477 Twistethal-Gembeck (DE); Hankel, Willi, D-34513 Waldeck (DE)
(74) Vertreter: Freiherr von Schorlemer, Reinfried

(56) Entgegenhaltungen:
- DE-A- 3 032 375
- DE-A- 3 604 115
- DE-U- 8 809 585
- FR-A- 2 317 451
- GB-A- 606 209
- GB-A- 701 879

## Beschreibung

Die Erfindung betrifft eine Vorrichtung der im Oberbegriff des Anspruchs 1 angegebenen Gattung.

Bei einer bekannten Vorrichtung dieser Art (DE 36 04 115 A1) besteht das Spreizteil aus zwei die Arme bildenden Riegelplatten, die auf einem mit dem Lagerteil vernieteten Schwenkbolzen schwenkbar gelagert und durch eine auf den Schwenkbolzen aufgezogene Schenkelfeder elastisch gegeneinander vorgespannt sind. Zum Aufspreizen der beiden Arme dient ein verschiebbar im Lagerteil gelagerter Spreizschieber, der von außen her mittels eines Werkzeugs betätigt werden kann. Da die Arme und der Spreizschieber bevorzugt aus dünnen Blechteilen bestehen, damit das Lagerteil insgesamt klein und flach gehalten werden kann, ergibt sich die Gefahr, daß der Spreizschieber beim Gebrauch auf die Arme aufgeschoben wird, statt zwischen sie zu gelangen, so daß sich ein empfindlicher Betätigungsmechanismus ergibt. Als unpraktisch hat sich außerdem erwiesen, daß der momentane Spreizzustand des Spreizteils mit Hilfe des Spreizschiebers und des Werkzeugs nur ertastbar ist. Dies wird insbesondere bei der Montage der Vorrichtung an einer Tür oder dgl. als Nachteil empfunden, weil nicht unmittelbar erkennbar ist, ob sich die Arme in der herzustellenden Verriegelungsstellung befinden oder nicht und ob der Spreizschieber die für eine ordnungsgemäße Funktion erforderliche Stellung zwischen den beiden Armen einnimmt.

Bei einer aus der britischen Patentschrift GB 701 879 bekannten Vorrichtung zur axial unverschieblichen Befestigung einer Handhabe an einer Tür wird die Handhabe in einen Durchgang an einem Lagerteil eingesetzt und durch Aufsetzen einer Federklammer gegen ein axiales Herausziehen aus dem Lagerteil gesichert. Bei dieser Vorrichtung ist es zu einer Demontage der Handhabe notwendig, das als im wesentlichen plattenartiger Türbeschlag ausgebildete Lagerteil von einer Tür od. dgl. abzunehmen. Erst dann kann die Handhabe von dem Lagerteil durch Entfernen der Federklammer von der Rückseite des Lagerteils her gelöst werden.

Die Offenlegungsschrift DE 26 29 219 offenbart einen Drehgriff für Fenster, Türen od. dgl. mit einer an einem Flügel oder Rahmen angeordneten Rosette und einem Handgriff. Der Handgriff ist in der Rosette dadurch drehfest aufgenommen, daß ein Schenkel einer im wesentlichen V-förmigen Feder in eine an einem Griffstutzen des Handgriffs angebrachte Nut eingreift. Die in einem Hohlraum eingebrachte Feder kann zum Lösen des Handgriffs von der Rosette durch Einführen eines entsprechenden Werkzeugs aus der Nut des Handgriffs gelöst werden.

Der Erfindung liegt daher die Aufgabe zugrunde, die Vorrichtung der eingangs bezeichneten Gattung so auszubilden, daß sie eine sichere Betätigung ermöglicht und unmittelbar erkennen läßt, in welchem Zustand sich das Spreizteil befindet.

Zur Lösung dieser Aufgabe dienen die kennzeichnenden Merkmale des Anspruchs 1.

Die Erfindung bringt den Vorteil mit sich, daß die Aufspreizung des Spreizteils unmittelbar mit einem von außen einführbaren Werkzeug vorgenommen werden kann und der bisher erforderliche Spreizschieber nicht mehr benötigt wird. Da außerdem die Stellung der beiden Arme durch das auch der Einführung des Werkzeugs dienende Entriegelungsloch hindurch von außen her kontrolliert werden kann, wird ein insgesamt einfach handhabbarer und betriebssicherer Betätigungsmechanismus erhalten.

Weitere Vorteile der Erfindung ergeben sich aus den Unteransprüchen.

Die Erfindung wird nachfolgend in Verbindung mit der beiliegenden Zeichnung an einem Ausführungsbeispiel näher erläutert. Es zeigen:
Fig. 1 einen Längsschnitt durch eine erfindungsgemäße Vorrichtung;
Fig. 2 einen Schnitt längs der Linie II-II der Fig. 1;
Fig. 3 in stark vergrößerter Darstellung einen Halsabschnitt eines Türdrückers;
Fig. 4 die Draufsicht auf ein Unterteil der Vorrichtung nach Fig. 1 in verkleinertem Maßstab;
Fig. 5 einen Schnitt längs der Linie V-V der Fig. 4;
Fig. 6 eine Unteransicht des Unterteils nach Fig. 4 und 5;
Fig. 7 einen Schnitt längs der Linie VII-VII der Fig. 4;
Fig. 8 eine vergrößerte Darstellung einer Einzelheit X in Fig. 5;
Fig. 9 die Unteransicht eines Oberteils der Vorrichtung nach Fig. 1 und 2 in einem der Fig. 4 bis 8 entsprechendem Maßstab;
Fig. 10 einen Schnitt längs der Linie X-X der Fig. 9;
Fig. 11 eine Draufsicht auf das Oberteil nach Figuren 9 und 10;
Fig. 12 eine der Fig. 1 entsprechende Ansicht der erfindungsgemäßen Vorrichtung, jedoch im montierten Zustand;
Fig. 13 und 14 je eine Draufsicht und Vorderansicht eines Spreizteils der Vorrichtung nach Fig. 1 und 2;
Fig. 15 bis 17 je eine Seitenansicht, Draufsicht und Vorderansicht eines Sicherungselements der Vorrichtung nach Fig. 1 und 2; und
Fig. 18, 19 bzw. 20, 21 die Vorrichtung nach Fig. 1 und 2 in entsprechenden Ansichten, jedoch in unterschiedlichen Betriebszuständen.

Bei der erfindungsgemäßen Vorrichtung, die im Ausführungsbeispiel eine Türdrückerlagerungsanordnung bildet, ist nach Fig. 1 und 2 als Handhabe 1 ein herkömmlicher, nur teilweise dargestellter Türdrücker vorgesehen, der ein z.B. aus Stahl bestehendes Einlegeteil 2 und einen Halsabschnitt 3 aufweist, der durch eine aus Kunststoff bestehende Ummantelung des Einlegeteils 2 gebildet ist und z.B. eine zylindrische, eine Achse 4 aufweisende Kontur besitzt. Dabei ist die Achse 4 im montierten Zustand der Vorrichtung die gemeinsame Längsachse aller Teile und gleichzeitig die Drehachse für die Handhabe 1. Der Halsabschnitt 3 endet an einer Stirnfläche 5. Wie insbesondere Fig. 3 zeigt, ist das Einlegeteil 2 mit einem aus der Stirnfläche 5 herausragenden, zylindrischen und zur Achse 4 koaxialen Lagerabschnitt 6 versehen, der an seinem axialen Ende als Einführungskonus 7 ausgebildet ist. Der Lagerabschnitt 6 ist mit einer vorzugsweise umlaufenden Umfangsnut 8 versehen. In die Stirnfläche 5 ist eine mit der Achse 4 koaxiale, vorzugsweise umlaufende Lagernut 9 eingearbeitet. In das freie Ende des Lagerabschnitts 6 kann in an sich bekannter Weise ein Betätigungselement 10 für eine Schloßnuß oder dgl., z.B. ein üblicher Drückervierkant, eingesetzt werden.

Die Vorrichtung weist ferner ein Lagerteil 11 auf, das vorzugsweise zweiteilig ausgebildet ist und aus einem z.B. aus Kunststoff hergestellten Unterteil 12 und einem aus Stahl hergestellten Oberteil 14 besteht. Das insbesondere aus Fig. 4 bis 8 ersichtliche Unterteil 12 wird mit seiner in Fig. 1 unteren bzw, hinteren Breitseite auf ein Türblatt, eine Wand od dgl. aufgelegt, während das Oberteil 14, das insbesondere in Fig. 9 bis 11 gezeigt ist, mit seiner Unter- bzw. Rückseite auf der Ober- bzw. Vorderseite des Unterteils 12 zu liegen kommt. Beide Teile 12, 14 sind wie bei herkömmlichen Rosetten vorzugsweise kreisrund und als dünne, im wesentlichen planparallele Scheiben ausgebildet. Außerdem weisen beide Teile 12, 14 aufeinander ausrichtbare Schraublöcher 15, 16 für Befestigungsschrauben, Gewindehülsen oder dgl. auf.

Das Unterteil 12 und das Oberteil 14 sind außerdem mit koaxial miteinander und koaxial mit der Achse 4 auszurichtenden, zylindrischen Durchgängen 17, 18 versehen, die zur Aufnahme des Lagerabschnitts 6 dienen und einen im wesentlichen dem Durchmesser des Lagerabschnitts 6 entsprechenden Durchmesser aufweisen. Dabei ist der Durchgang 18 des Oberteils 14 von einem Lagerkragen 19 umgeben, der von der Ober- bzw. Vorderseite des Oberteils 14 nach oben bzw. vom absteht und zweckmäßig eine umlaufende, geschlossene Lagerfläche bildet. Außerdem weist das Oberteil 14 an seinem äußeren Umfgang eine nach unten abstehende, z.B. zylindrische Umfangswand 20 auf, die im montierten Zustand, d.h. bei in sie eingelegtem Unterteil 12 (Fig. 1), dessen Umfangsfläche mit Klemmsitz umgreift, und deren Höhe so bemessen ist, daß sie im montierten Zustand bündig mit der Unterseite des Unterteils 12 abschließt.

Die Umfangswand 20 ist mit zwei sektorförmigen Ausschnitten 21 (Fig. 9, 10) versehen, die bei eingelegtem Unterteil 12 zwei an dessen Rand vorgesehene, entsprechend sektorförmig ausgebildete Ansätze 22 aufnehmen, die an ihrem Außenumfang hinterschnittene Nasen 23 (Fig. 1) aufweisen. Diese wirken mit ihnen zugeordneten Hinterschneidungen an der inneren Mantelfläche einer Abdeckkappe 24 zusammen, die nach der Montage des Lagerteils 11 in der aus Fig. 1 ersichtlichen Weise auf dieses aufgesetzt wird, um es nach außen hin abzudecken.

In die Unterseite des Unterteils 12 ist eine mit der Achse des Durchgangs 17 koaxiale Nut 25 (Fig. 6) eingearbeitet, durch die ein an den Durchgang 17 grenzender Umfangswandabschnitt 26 mit verringerter Wandstärke entsteht. Dieser ist durch zur Achse des Durchgangs 17 parallele Schlitze 27 in eine Mehrzahl von elastisch nachgiebigen Lamellen 28 (Fig. 6 und 8) unterteilt, die aufgrund der geringen Wandstärke um ihre Fußabschnitte in radialer Richtung begrenzt verschwenkbar sind. Die Tiefe der Nut 25 ist an sich frei wählbar und beispielsweise über ein bzw. zwei Drittel der Dicke des Unterteils 12 erstreckt. In die Nut 25 ist außerdem ein elastisches Element 29, z.B. ein O-Ring, eingelegt (Fig. 1), der die Lamellen 28 radial zum Durchgang 17 hin derart vorspannt, daß sie einen Abschnitt des Durchgangs 17 begrenzen, dessen Querschnitt im Vergleich zu dem nicht mit der Nut 25 versehenen Abschnitt des Durchgangs 17 etwas reduziert ist.

Die umlaufende Lagernut 9 der Handhabe 1 besitzt, wie insbesondere Fig. 1 und 3 zeigen, einen im wesentlichen dem Durchmesser des Lagerkragens 19 entsprechenden Durchmesser. Jedoch weist die Lagernut 9 vorzugsweise eine geringfügig größere Breite auf, als der Wandstärke des Lagerkragens 19 des Oberteils 14 entspricht. Die Tiefe der Lagernut 9 entspricht im wesentlichen der Höhe des Lagerkragens 19 oder etwas mehr. Dadurch kann einerseits der Lagerkragen 19 mit dem üblichen Lagerspiel im wesentlichen koaxial in der Lagernut 9 angeordnet werden. Andererseits dient die Lagernut 9 dem Zweck, daß das Oberteil 14 bei in die Lagernut 9 eingeführtem Lagerkragen 19 begrenzte Kippbewegungen relativ zur Achse 4 ausführen kann. Dazu ist eine radial innen liegende, die Lagernut 9 begrenzende Innenwand 30 (Fig 3) des Halsabschnitts 3 vorzugsweise leicht konisch bzw. kegelstumpfförmig ausgebildet, wobei ihr Durchmesser zum freien Ende hin allmählich abnimmt. Der Innendurchmesser des Lagerkragens 19 entspricht dabei etwa dem Durchmesser der Innenwand 30 an einer in der Nähe des Bodens der Lagernut 9 gelegenen Stelle.

Der Zusammenbau der bisher beschriebenen Vorrichtung und die Funktion der Lagerung ergeben sich insbesondere aus den Fig. 1 und 12.

Es wird zunächst das Lagerteil 11 an einem nicht dargestellten Türblatt befestigt, indem die Schraublöcher 15, 16 sowie die Ausschnitte 21 und die Ansätze 22 des Unter- und Oberteils 12, 14 entsprechend aufeinander ausgerichtet und aus Fig. 2 ersichtliche Befestigungselemente 31 in die Schraublöcher 15, 16 eingeführt werden. Danach wird die Abdeckkappe 24 entsprechend Fig. 1 aufgeklipst. Dadurch bilden die Teile 12, 14 und 24 eine Rosette, wobei die freien Enden der Lamellen 28 mit dem erforderlichen geringen Abstand dem Türblatt zugewandt sind, während der Lagerkragen 19 nach oben bzw. vom geringfügig aus einer Aufnahmeöffnung 32 der Abdeckkappe 24 herausragt.

Wie Fig. 1 zeigt, wird jetzt der Lagerabschnitt 6 der Handhabe 1 axial in die Durchgänge 17, 18 (Fig. 6 und 9) eingeführt, bis der Lagerkragen 19 vollständig in der Lagernut 9 und das Vorderende des Halsabschnitts 3 in der Aufnahmeöffnung 32 aufgenommen ist (Fig. 12). Bei exakt koaxialer Ausrichtung des Lagerabschnitts 6 bzw. der Achse 4 zur Achse der Durchgänge 17 und 18 liegt der Lagerkragen 19 mit dem üblichen Lagerspiel in der Lagernut 9, während gleichzeitig der Lagerabschitt 6 koaxial in dem von den Lamellen 28 gebildeten Durchgang 17 des Unterteils 12 gelagert ist. Geringfügige Toleranzabweichungen des Durchmessers des Lagerabschnitts 6 werden dabei durch elastisches Ausweichen der Lamellen 28 ausgeglichen, wobei deren Vorspannung durch das Element 29 auch beim Gebrauch der Handhabe 1 auftretende Abnutzungen im Bereich des Lagerabschnitts 6 ausgleichen kann. Stellt sich dagegen die Achse 4 der Handhabe 1 oder des Betätigungselements 10 um einen Winkel α schräg zur Lagerachse, beispielsweise weil eine entsprechende Rosette auf der anderen Türseite relativ zu der aus Fig. 1 und 12 ersichtlichen Rosette mit geringem seitlichen Versatz oder die aus Fig. 1 und 12 ersichtliche Rosette mit geringem radialen Versatz relativ zu einer durch eine Schloßnuß oder dgl. vorgegebene Drehachse montiert wurde, dann kann sich die Handhabe 1 mit ihrer Achse 4 entsprechend schrägstellen. Hierzu kann einerseits die Innenwand 30 aufgrund der vergrößerten Breite der Lagernut 9 bzw. ihrer konischen Ausbildung relativ zum Lagerkragen 19 schwenken, während andererseit der Lagerabschnitt 6 im Bereich der Lamellen 28 entsprechend schwenkbar gelagert ist. Vorraussetzung ist hierbei lediglich, daß der Innendurchmesser des nicht mit den Lamellen 28 versehenen Abschnitts des Durchgangs 17 und der Innendurchmesser des Durchgangs 18 des Oberteils 14 dort, wo sie mit dem Lagerabschnitt 6 zusammenwirken, jeweils einen geringfügig größeren Durchmesser als der Lagerabschnitt 6 haben oder daß die jeweiligen Materialeigenschaften (z.B. Kunststoff) derartige Verschwenkungen aufgrund elastischer Verformung zulassen. Dadurch ergibt sich der Vorteil, daß die Handhabe 1 in derartigen Schwenkstellungen an zwei mit vergleichsweise großem Abstand angeordneten Stellen drehbar gelagert ist, nämlich einerseits mittels des Lagerkragens 19 an der Innenwand 30 und andererseits mittels des Lagerabschnitts 6 im Unterteil 12. Dabei wirkt die zuerst genannte Lagerstelle wie ein Pendellager, das auch die üblichen Drehbewegungen der Handhabe 1 zuläßt, während die andere Lagerstelle als elastisches Ausgleichslager wirkt. Innerhalb des Winkels α, der z.B. zu beiden Seiten der Achse 4 je 1,5° und insgesamt 3° beträgt, ergibt sich somit auch bei Montageungenauigkeiten, die die Ursache zu solchen geringfügigen Verschwenkungen der Achse 4 relativ zur Lagerachse sind, eine stabile und sichere Drehlagerung des Ausstattungsteils.

Die beschriebene Art der Lagerung des Ausstattungsteils 1 wird mit besonderem Vorteil in Kombination mit der nachfolgend erläuterten Vorrichtung zur axial unverschieblichen Befestigung der Handhabe 1 am Lagerteil 11 angewendet.

Wie insbesondere Fig. 1, 2, 4, 5, 7 und 18 bis 21 zeigen, weist das Unterteil 12 auf seiner Ober- bzw. Vorderseite eine den Durchgang 17 umgebende Aussparung 35 (Fig. 5) mit einem Boden 36 auf, der im wesentlichen parallel zur Unter- bzw. Rückseite des Unterteils 12 angeordnet ist. Die Aussparung 35 dient zur Aufnahme eines Spreizteils 37 (Fig. 2, 13, 14), das vorzugsweise aus einem einstückig hergestellten Blechstanzteil besteht. Das Spreizteil 37 weist zwei spiegelbildlich gegenüberliegende, im wesentlichen parallele Arme 38, 39 auf, die in einem mittleren Bereich mit konkaven Ausschnitten 40, 41 versehen sind, deren einander zugewandte Flächen eine an die Umfangsfläche des Bodens der Umfangsnut 8 des Lagerabschnitts 6 angepaßte Form (Fig. 3) aufweisen. Die Dicke der Arme 38, 39 ist zumindest in diesem Bereich kleiner als die Breite der Umfangsnut 8. Die beiden Arme 38, 39 sind an einem Ende durch einen zumindest teilweise elastisch verbiegbaren Steg 42 miteinander verbunden und am gegenüberliegenden, freien Ende mit Endabschnitten 43, 44 versehen, die im Normalzustand mit einem zur Einführung eines Werkzeugs, z.B. eines Schraubenziehers, geeigneten und bestimmten Abstand angeordnet sind, so daß das Spreizteil 37 insgesamt im wesentlichen U-förmig ausgebildet ist. Außerdem sind die einander gegenüberliegenden Flächen der Ausschnitte 40, 41 durch den Steg 42 normalerweise in einem Abstand zueinander gehalten, der kleiner als der Durchmesser des Lagerabschnitts 6 außerhalb des Bereichs der Umfgangsnut 8 ist. Im Bereich des Stegs 42 sind vorzugsweise eine der Montage dienende, ösenartige Ausnehmung 45 und ein nach außen abstehender Ansatz 46 vorgesehen. Wie insbesondere Fig. 2 und 4 zeigen, kann das Spreizteil 37 so in die Aussparung 35 des Unterteils 12 eingelegt werden, daß die Ausnehmung 45 von einem vom Boden 36 der Aussparung 35 aufragenden Vorsprung 47 durchragt wird und gleichzeitig der Ansatz 46 in einer Schlitzöffnung 48 zu liegen kommt, die in der die Aussparung 35 umgebenden Wand angeordnet ist. Dadurch ist das Spreizteil 37 weitgehend unverschiebbar und unverschwenkbar in der Aussparung 35 festlegbar. An seiner Oberseite schließt der Vorsprung 47 bündig mit der Vorderseite des Unterteils 12 ab, während die Dicke des Spreizteils 37 etwas kleiner als die Tiefe der Aussparung 35 ist.

Dort, wo bei dieser Anordnung die Endabschnitte 43, 44 der Arme 38, 39 des Spreizteils 37 zu liegen kommen, ist der Boden 36 der Aussparung 35 mit einer zusätzlichen Ausnehmung 49 (Fig. 1, 4, 7) versehen, die zur vorzugsweise schwenkbaren Aufnahme eines Sicherungselements 50 (Fig. 1, 2, 15 bis 17) dient. Die Ausnehmung 49 besitzt, wie insbesondere Fig. 1 und 7 zeigen, eine vom Durchgang 17 des Unterteils 12 an radial nach außen hin zunehmende Tiefe und damit einen schräg verlaufenden Boden 51, der in einem unmittelbar an den Durchgang 17 grenzenden Bereich außerdem eine zu dessen Achse parallele Nut 52 (Fig. 4 und 7) aufweist.

Das Sicherungselement 50 besteht vorzugsweise aus einen einstückig hergestellten Blechstanzteil und weist auf seiner Oberseite zwei Sperrnasen 53, 54 auf, die sich in einem Abstand gegenüberliegen, der im wesentlichen dem Abstand der Außenkanten der Endabschnitte 43, 44 des Spreizteils 37 in dessen Normalzustand entspricht (Fig. 21).

An seinem in der Ausnehmung 49 radial innen zu liegen kommenden Ende ist das Sicherungselement 50 mit einem um ca. 90° nach unten abgewinkelten Lappen 55 versehen, der so dimensioniert ist, daß er in die Nut 52 des Unterteils 12 paßt und radial schräg in den Durchgang 17 des Unterteils 12 ragt, wenn das Sicherungselemt 50 frei auf dem Boden 51 der Ausnehmung 49 aufliegt (Fig. 1). Schließlich ist das Sicherungselement 50 noch mit einem von seiner Oberseite aufragenden Ansatz 56 versehen, der den Endabschnitten 43, 44 des Spreizteils 37 zugeordnet ist und eine Breite besitzt, die etwas größer als der freie Zwischenraum zwischen diesen beiden Endabschnitten 43, 44 (Fig. 13) im Normalzustand des Spreizelements 37 ist.

Zur Betätigung des Spreizelements 37 von außen her dient ein im Oberteil 14 ausgebildetes Entriegelungsloch 57, das im Ausführungsbeispiel parallel, aber mit radialem Abstand zur Achse des Durchgangs 18 angeordnet ist und dessen Bedeutung weiter unten erläutert wird.

Die Montage und die Wirkungsweise des Spreizteils 37 und des Sicherungselements 50 werden nachfolgend insbesondere anhand der Fig. 1, 2 und 18 bis 21 näher erläutert, wobei klar ist, daß die Lagerungsanordnung im Ausführungsbeispiel genau diejenige Funktion besitzt, die bereits oben erläutert wurde, so daß insoweit auf eine nochmalige Erläuterung verzichtet werden kann.

Bei der Montage wird zunächst das Sicherungselement 50 auf dem Boden 51 der Ausnehmung 49 des Unterteils 12 so positioniert, daß der Lappen 55 im Bereich der Nut 52 angeordnet ist und etwas in den Querschnitt des Durchgangs 17 ragt (Fig. 1). Anschließend wird das Spreizteil 37 so in die Aussparung 35 gelegt (Fig. 2), daß sein Ansatz 46 in die Schlitzöffnung 48 eintritt, seine Ausnehmung 45 vom Vorsprung 47 durchragt wird und die beiden Endabschnitte 43, 44 der Arme 38, 39 auf dem Sicherungselement 50 zu liegen kommen. In dieser Lage nehmen die Endabschnitte 43, 44 die Position nach Fig. 13 ein, so daß sie sich mit ihren Innenkanten auf den Ansatz 56 des Sicherungselements auflegen und dadurch ein ungewünschtes Einfallen der Endabschnitte 43, 44 zwischen die Sperrnasen 53, 54 des Sicherungselements 50 verhindert wird. Anschließend wird das Oberteil 14 so auf das Unterteil 12 aufgelegt, daß seine Umfangswand 20 das Unterteil 12 klemmend umgreift und dessen Ansätze in die in ihr ausgebildeten Ausschnitte 21 eintreten. Dadurch sind einerseits auch die Schraublöcher 15, 16 aufeinander ausgerichtet, so daß die aus den Teilen 12, 14, 37 und 50 bestehende Baueinheit jetzt mittels der Befestigungselemente 31 (Fig. 2) an einer Tür oder dgl. befestigt werden kann. Anderseits liegt das Entriegelungsloch 57 (Fig. 18) oberhalb der Endabschnitte 43, 44 des Spreizteils 37, so daß deren relative Lage zueinander durch das Entriegelungsloch 57 hindurch erkennbar ist bzw. überprüft werden kann. Daher kann auch im montierten Zustand des Lagerteils 11 optisch bzw. visuell kontrolliert werden, ob die Teile 37 und 50 ihre für die gewünschte Funktion richtige Lage einnehmen. Abschließend wird die Abdeckkappe 24 aufgesetzt, wodurch die Rosette fertig montiert ist.

Sofort oder auch erst zu einem späteren Zeitpunkt wird die Handhabe 1 montiert. Hierzu wird diese in der aus Fig. 1 und 2 ersichtlichen Weise mit dem Lagerabschnitt 6 voraus in die koaxial aufeinander ausgerichteten Durchgänge 17, 18 eingeführt, wobei der Einführungsabschnitt 7 in den von den Ausschnitten 40 und 41 des Spreizteils 37 gebildeten Raum eintritt und beim weiteren Vorschieben des Lagerabschnitts 6 eine radiale und elastische Aufspreizung der Arme 38, 39 bewirkt. Die Arme 38, 39 laufen dann auf den Lagerabschnitt 6 auf (Fig. 2).

Beim weiteren axialen Vorschieben des Lagerabschnitts 6 gelangt dieser in den Bereich des Lappens 55 des Sicherungselements 50 (Fig. 18, 19) und schwenkt dieses um die radial innen liegende Kante des Bodens 51 der Ausnehmung 49 derart, daß der die Sperrnasen 53, 54 enthaltende Teil des Sicherungselements 50 nahezu parallel zum darüber liegenden Spreizteil 37 ausgerichtet wird (Fig. 18), aber trotzdem noch etwas elastisch nach oben vorgespannt ist. Wie Fig. 19 zeigt, legen sich dabei die Sperrnasen 53, 54 von unten gegen je einen zugehörigen Endabschnitt 43, 44.

Beim weiteren Vorschub des Lagerabschnitts 6 rasten schließlich die Arme 38, 39 im Bereich ihrer Ausschnitte 40, 41 elastisch in die Umfangsnut 8 ein (Fig. 20, 21), während gleichzeitig der die Sperrnasen 53, 54 enthaltende Abschnitt des Sicherungselements 50 (Fig. 18 und 20) noch um ein kleines Stück elastisch noch oben schwenkt. Dadurch tritt einerseits der Ansatz 56 zwischen die Endabschnitte 43 und 44, die im montierten Zustand durch den Boden der Umfangsnut 8 zweckmäßig in einer gegenüber Fig. 13 leicht gespreizten Stellung gehalten sind, während andererseits die Sperrnasen 53, 54 in eine Position gelangen, in der sie von außen dicht an den zugehörigen Endabschnitten 43, 44 des Spreizteils 37 anliegen und dadurch ein erneutes, jetzt ungewünschtes radiales Aufspreizen der Arme 38, 39 durch Formschluß verhindert ist. Da außerdem der Raum für das Spreizteil 37 zwischen der Rückseite des Oberteils 14 und dem Boden 36 der Aussparung 35 so eng bemessen werden kann, wie es für ein leichtgängiges Spreizen des Spreizteils 37 gerade ausreicht, kann auch auf einfache Weise verhindert werde, daß das Spreizteil 37 ungewollt durch axiale Verschiebung oder Verschwenkung aus der von den Sperrnasen 53, 54 gebildeten Sperrzone heraus bewegbar ist und die formschlüssige Verriegelung ungewollt aufgehoben wird.

Im übrigen ist jetzt der Lagerabschnitt 6 drehbar, aber axial im wesentlichen unverschiebbar im Lagerteil 11 gelagert.

Soll die auf die beschriebene Weise hergestellte Verbindung wieder gelöst werden, wird zunächst die Abdeckkappe 24 vom Lagerteil 11 getrennt und auf dem Halsabschnitt 3 der Handhabe 1 so weit zurückgezogen und ggf. gedreht, daß das Entriegelungsloch 57 freiliegt. Danach wird ein Werkzeug, z.B. ein Schraubenzieher mit breiter Klinge, ein aus Flacheisen hergestelltes Winkelelement oder dgl., in den jetzt sichtbaren Teil 58 (Fig. 21) des Zwischenraums zwischen den Endabschnitten 43, 44 eingeführt und zunächst axial gegen das Sicherungselement 50 gedrückt, um dessen die Sperrnasen 53, 54 enthaltenden Abschnitt relativ zum Lappen 55 elastisch zu verschwenken und tiefer in die Ausnehmung 49 zu drücken. Dadurch gelangen die Endabschnitte 43, 44 des Spreizteils 37 aus dem Wirkungsbereich der Sperrnasen 53, 54 und können daher jetzt z.B. durch Drehen des Werkzeugs in eine Stellung analog zu Fig. 2 bzw. 19 radial aufgespreizt werden, bis sie vollständig aus der Umfangsnut 8 des Lagerabschnitts 6 herausgetreten sind. Die Handhabe 1 kann nun aus den Durchgängen 17, 18 herausgezogen werden, wobei der Lappen 55 aufgrund der elastischen Vorspannung automatisch wieder in die aus Fig. 1 ersichtliche, in den Durchgang 17 ragende Position gelangt. Das Entriegelungsloch 57 ermöglicht daher einerseits eine visuelle Kontrolle der Funktion des Spreizteils 37 und Sicherungselements 50 und andererseits die Einführung eines Werkzeugs von außen her zur direkten Demontage der Handhabe 1 vom Lagerteil 11, ohne daß hierfür zusätzliche Spreizschieber oder dgl. benötigt werden.

Die Erfindung ist nicht auf das beschriebene Ausführungsbespiel beschränkt, das auf vielfache Weise abgewandelt werden kann. Beispielsweise ist es möglich, die Innen- und Außenwand der Lagernut 9 zylindrisch und statt dessen den Lagerkragen 19 konisch nach Art eines Hohlkegelstumpfs auszubilden. Weiter ist es möglich, das Unterteil 12 im axial oberen, von Lamellen 28 freien Bereich mit einer Querschnittserweiterung 59 (Fig. 8) zu versehen, um dadurch zu erreichen, daß der Lagerabschnitt 6 der Handhabe 1 im tolerierten Winkelbereich von z.B. 3° nur mit dem die Lamellen 27 enthaltenen Bereich wechselwirkt. Alternativ wäre es auch möglich, das Lagerteil 11 einstückig auszubilden, in dem z.B. der Lagerkragen 19 direkt an das Unterteil 12 angeformt und das Spreizteil 37 auf seiner Vorderseite von einer runden Scheibe oder der Abdeckkappe 24 in Position gehalten wird, wobei das Entriegelungsloch 57 entweder in der Scheibe oder auch in der Abdeckkappe 24 ausgebildet und ggf. mit einem Stopfen verschlossen werden könnte. Der Lagerkragen 19 könnte in diesem Fall mit Schlitzen oder Aussparungen versehen sein, durch die hindurch das Spreizteil 37 in die Umfangsnut 8 eintreten könnte. Weiter wäre es möglich, das Sicherungselement 50 ganz wegzulassen, falls eine zusätzliche Sicherung der durch elastische Kräfte herbeigeführten Lage der Arme des Spreizteils 37 im verriegelten Zustand (Fig. 21) nicht erwünscht oder erforderlich ist. Abgesehen davon versteht sich, daß die beschriebene Lagerung der Handhabe 1 in Kombination mit einer anderen als der beschriebenen axialen Verriegelung und umgekehrt die axiale Verriegelung in Kombination mit einer anderen als der beschriebenen, insbesondere auch einer undrehbaren Lagerung anwendbar ist und alle beschriebenen Teile anders als in den dargestellten Ausführungsbeispielen miteinander kombiniert werden können. Denkbar wäre auch, das Entriegelungsloch 57 abweichend von der Zeichnung nicht axial, sondern radial im Oberteil 14 und/oder Unterteil 12 auszubilden, sofern auch in diesem Fall eine einfache Spreizung des Spreizteils 37 mit einem entsprechenden Werkzeug möglich ist. Schließlich versteht sich, daß das Lagerteil 11 und die Abdeckung 24 statt kreisrund auch im wesentlichen rechteckig oder in einer anderen Form ausgebildet sein und ein Türschild statt einer Rosette bilden können.

## Patentansprüche

1. Vorrichtung zur axial unverschieblichen, lösbaren Befestigung einer Handhabe (1) an einem Lagerteil (11), insbesondere für Türdrücker, Fenstergriffe oder dgl., wobei die Handhabe (1) einen Lagerabschnitt (6) mit einer Umfangsnut (8) und das Lagerteil (11) einen den Lagerabschnitt (6) zumindest teilweise aufnehmenden Durchgang (17, 18) und ein Entriegelungsloch (57) aufweist, wobei das Entriegelungsloch (57) mit einer abnehmbaren Abdeckung nach außen abgedeckt ist, wobei dem Lagerteil (11) ein Riegelelement zugeordnet ist, das als ein Spreizteil (37) mit zwei federnd aufspreizbaren Armen (38, 39) ausgebildet ist, die jeweils einen konkaven, der Umfangsfläche des Bodens der Umfangsnut (8) angepaßten Ausschnitt (40, 41) aufweisen und die zur Befestigung der Handhabe (1) am Lagerteil (11) beim Anordnen des Lagerabschnitts (6) im Durchgang (17, 18) in die Umfangsnut (8) einschnappen **dadurch gekennzeichnet, daß** die Arme (38, 39) zur Demontage der Handhabe (1) vom Lagerteil (11) im montierten Zustand, jedoch nach Abnahme der Abdeckung mittels eines in das Entriegelungsloch (57) einführbaren Werkzeugs nach außen aus der Umfangsnut (8) entfernt werden können, und **daß** das Spreizteil (37) und das Entriegelungsloch (57) zur optischen Kontrolle der relativen Stellung der beiden Arme (38, 39) des Spreizteils (37) und zur unmittelbaren Aufspreizung der Arme (38, 39) mit dem Werkzeug ausgebildet und angeordnet sind.

2. Vorrichtung nach Anspruch 1, **dadurch gekennzeichnet, daß** das Spreizteil (37) einstückig hergestellt ist.

3. Vorrichtung nach Anspruch 2, **dadurch gekennzeichnet, daß** das Spreizteil (37) aus einem Blechstanzteil besteht.

4. Vorrichtung nach einem der Ansprüche 1 bis 3, **dadurch gekennzeichnet, daß** das Lagerteil (11) zweiteilig ausgebildet ist und aus einem Unterteil (12) und einem Oberteil (14) besteht, und daß das Spreizteil (37) lose zwischen dem Unterteil (12) und dem Oberteil (14) angeordnet ist.

5. Vorrichtung nach einem der Ansprüche 1 bis 4, **dadurch gekennzeichnet, daß** sich freie Endabschnitte (43, 44) der Arme (38, 39) des Spreizteils (37) in ihrem in die Umfangsnut (8) eingeschnappten Zustand mit Abstand gegenüberstehen.

6. Vorrichtung nach einem der Ansprüche 1 bis 5, **dadurch gekennzeichnet, daß** dem Spreizteil (37) ein Sicherungselement (50) zugeordnet ist, das zwei Sperrnasen (53, 54) aufweist, die im in die Umfangsnut (8) eingeschnappten Zustand der Arme (38, 39) deren Aufspreizung durch Formschluß verhindern.

7. Vorrichtung nach Anspruch 6, **dadurch gekennzeichnet, daß** das Sicherungselement (50) aus einem einstückig hergestellten Blechstanzteil besteht.

8. Vorrichtung nach einem der Ansprüche 6 oder 7, **dadurch gekennzeichnet, daß** der Formschluß durch Anlage der Sperrnasen (53, 54) an den Außenseiten der Endabschnitte (43, 44) erzielt ist.

9. Vorrichtung nach einem der Ansprüche 6 bis 8, **dadurch gekennzeichnet, daß** das Sicherungselement (50) derart schwenkbar im Lagerteil (11) angeordnet ist, daß der Formschluß durch Verschwenkung des Sicherungselements (50) mit dem Werkzeug lösbar ist.

10. Vorrichtung nach Anspruch 9, **dadurch gekennzeichnet, daß** in der Oberseite des Lagerteils (11) eine zur Aufnahme des Spreizteils (37) bestimmte, einen Boden (36) aufweisende Aussparung (35) vorgesehen und in den Boden (36) eine zur Aufnahme und zur unterhalb des Spreizteils (37) erfolgenden Anordnung des Sicherungselements (50) bestimmte, eine Verschwenkung des Sicherungselements (50) ermöglichende Ausnehmung (49) eingearbeitet ist.

11. Vorrichtung nach Anspruch 10, **dadurch gekennzeichnet, daß** die Ausnehmung (49) aufgrund einer vom Durchgang (17, 18) aus radial nach außen zunehmenden Tiefe mit einem schräg verlaufenden Boden (51) versehen ist und in einem an den Durchgang (17, 18) grenzenden Bereich eine zu dessen Achse parallele Nut (52) aufweist, und daß an das Sicherungselement (50) ein um ca. 90° abstehender, der Nut (52) zugeordneter Lappen (55) derart angeformt ist, daß das Sicherungselement (50) bei im Durchgang (17) befmdlichem Lagerabschnitt (6) durch dessen radiale Einwirkung auf den Lappen (55) in einer ersten Schwenkstellung gehalten ist, in der die Sperrnasen (53, 54) das Aufspreizen der Arme (38, 39) des Spreizteils (37) verhindern, aber durch das Werkzeug in eine zweite Schwenklage innerhalb der Ausnehmung (49) schwenkbar ist, in der die Sperrnasen (53, 54) außerhalb des Wirkungsbereichs der Arme (38, 39) angeordnet sind.

12. Vorrichtung nach einem der Ansprüche 6 bis 11, **dadurch gekennzeichnet, daß** das Sicherungselement (50) mit einem den Armen (38, 39) des Spreizteils (37) zugeordneten Mittel (56) versehen ist, das bei nicht im Durchgang (17, 18) befindlichem Lagerabschnitt (6) ein ungewolltes Zustandekommen des Formschlußes verhindert.

13. Vorrichtung nach einem der Ansprüche 1 bis 12, **dadurch gekennzeichnet, daß** das Lagerteil (11) zum Ausgleich geringfügiger Fertigungs- und/oder Montageungenauigkeiten bestimmte, durch elastisch nachgiebige Segmente der Umfangswand des Durchgangs (17, 18) gebildete Mittel sowie eine in einer Stirnfläche (5) eines Halsabschnitts (3) der Handhabe (1) ausgebildete Lagernut (9) und einen am Lagerteil (11) angebrachten, mit Spiel in die Lagernut (9) einführbaren Lagerkragen (19) enthält.

14. Vorrichtung nach Anspruch 13, **dadurch gekennzeichnet, daß** die Lagernut (9) von einer kegelstumpfförmigen Innenwand (30) begrenzt ist.

15. Vorrichtung nach Anspruch 13 oder 14, **dadurch gekennzeichnet, daß** der Lagerkragen (19) kegelstumpfförmig ausgebildet ist.

16. Vorrichtung nach einem der Ansprüche 13 bis 15, **dadurch gekennzeichnet, daß** das Lagerteil (11) zweiteilig ausgebildet ist und ein den Durchgang (17) aufweisendes Unterteil (12) und ein den Lagerkragen (19) aufweisendes Oberteil (14) enthält, das einen vom Lagerkragen (19) umgebenen Durchgang (18) mit einem Durchmesser enthält, der geringfügig größer als der Durchmesser des Lagerabschnitts (6) der Handhabe (1) ist.

17. Vorrichtung nach Anspruch 16, **dadurch gekennzeichnet, daß** das Unterteil (12) aus Kunststoff und das Oberteil (15) aus Stahl besteht.

18. Vorrichtung nach einem der Ansprüche 13 bis 17, **dadurch gekennzeichnet, daß** das Lagerteil (11) eine in seine Unterseite eingearbeitete, über einen Teil seiner Dicke erstreckte, mit dem Durchgang (17) koaxiale Nut (25) aufweist, durch die ein Umfangswandabschnitt (26) mit verringerter Wandstärke entsteht, und das dieser Umfangswandabschnitt (26) durch Schlitze (27) in eine Mehrzahl von elastisch nachgiebigen, die Segmente bildenden Lamellen (28) unterteilt ist.

19. Vorrichtung nach Anspruch 18, **dadurch gekennzeichnet, daß** in die Nut ein elastisch nachgiebiges Element (29), z.B. ein O-Ring, eingelegt ist, der die Lamellen (28) radial zum Durchgang (17,18) hin derart vorspannt, daß sie einen Abschnitt des Durchgangs (17) begrenzen, der einen kleineren Durchmesser als der Lagerabschnitt (6) der Handhabe (1) besitzt.

## Claims

1. Device for axially non-slidable, releasable mounting of a handle (1) on a bearing part (11), in particular for door handles, window handles or the like, the handle (1) having a bearing portion (6) with a circumferential groove (8) and the bearing part (11) having a hole (17, 18), which at least partially receives the bearing portion (6), and an unlocking hole (57), the unlocking hole (57) being covered externally with a removable cover, a locking element being assigned to the bearing part (11) and being configured as a spreading part (37) with two resiliently spreadable arms (38, 39) which have respectively a concave section (40, 41) adapted to the circumferential face of the base of the circumferential groove (8) and which snap into the circumferential groove (8) in order to mount the handle (1) on the bearing part (11) when disposing the bearing portion (6) in the hole (17, 18), **characterised in that** the arms (38, 39) for disassembling the handle (1) from the bearing part (11) can be removed in the mounted state, but after removal of the cover, from the circumferential groove (8) externally by means of a tool which can be introduced into the unlocking hole (57) and **in that** the spreading part (37) and the unlocking hole (57) are configured and disposed for optical checking of the relative position of both arms (38, 39) of the spreading part (37) and for direct spreading of the arms (38, 39) with the tool.

2. Device according to claim 1, **characterised in that** the spreading part (37) is produced in one piece.

3. Device according to claim 2, **characterised in that** the spreading part (37) comprises a punched sheet metal part.

4. Device according to one of the claims 1 to 3, **characterised in that** the bearing part (11) has a two-part configuration and comprises a lower part (12) and an upper part (14) and **in that** the spreading part (37) is disposed loosely between the lower part (12) and the upper part (14).

5. Device according to one of the claims 1 to 4, **characterised in that** free end portions (43, 44) of the arms (38, 39) of the spreading part (37) are situated opposite each other at a spacing in the state thereof when snapped into the circumferential groove (8).

6. Device according to one of the claims 1 to 5, **characterised in that** a securing element (50) is assigned to the spreading part (37) and has two locking noses (53, 54) which, in the state of the arms (38, 39) when snapped into the circumferential groove (8), prevent spreading thereof by means of a form-fit.

7. Device according to claim 6, **characterised in that** the securing element (50) comprises a punched sheet metal part produced in one piece.

8. Device according to one of the claims 6 or 7, **characterised in that** the form-fit is achieved by supporting the locking noses (53, 54) on the outer sides of the end portions (43, 44).

9. Device according to one of the claims 6 to 8, **characterised in that** the securing element (50) is disposed pivotably in the bearing part (11) in such a manner that the form-fit is releasable with the tool by pivoting the securing element (50).

10. Device according to claim 9, **characterised in that**, in the upper side of the bearing part (11), a recess (35) which is intended to receive the spreading part (37) and has a base (36) is provided and, in the base (36), a recess (49) is incorporated which is intended to receive and to dispose the securing element (50), which is effected underneath the spreading part (37), which recess enables pivoting of the securing element (50).

11. Device according to claim 10, **characterised in that** the recess (49) is provided with a diagonally extending base (51) because of a depth which increases from the hole (17, 18) radially outwards and, in a region adjacent to the hole (17, 18), has a groove (52) which is parallel to the axis thereof, and **in that** a tab (55) which protrudes by approx. 90° and is assigned to the groove (52) is moulded onto the securing element (50) in such a manner that the securing element (50), when the bearing portion (6) is situated in the hole (17), is retained by radial action thereof on the tab (55) in a first pivot position in which the locking noses (53, 54) prevent spreading of the arms (38, 39) of the spreading part (37) but said securing element is pivotable by means of the tool into a second pivot position within the recess (49) in which the locking noses (53, 54) are disposed outwith the effective region of the arms (38, 39).

12. Device according to one of the claims 6 to 11, **characterised in that** the securing element (50) is provided with a means (56) which is assigned to the arms (38, 39) of the spreading part (37) and which, when the bearing portion (6) is not situated in the hole (17, 18), prevents undesired occurrence of the form-fit.

13. Device according to one of the claims 1 to 12, **characterised in that** the bearing part (11) contains means which are intended to compensate for slight manufacturing and/or assembly inaccuracies and are formed by elastically yielding segments of the circumferential wall of the hole (17, 18) and also a bearing groove (9) which is configured in an end-face (5) of a neck portion (3) of the handle (1) and a bearing collar (19) which is fitted on the bearing part (11) and can be introduced into the bearing groove (9) with clearance.

14. Device according to claim 13, **characterised in that** the bearing groove (9) is delimited by a frustoconical inner wall (30).

15. Device according to claim 13 or 14, **characterised in that** the bearing collar (19) has a frustoconical configuration.

16. Device according to one of the claims 13 to 15, **characterised in that** the bearing part (11) has a two-part configuration and contains a lower part (12) which has the hole (17) and an upper part (14) which has the bearing collar (19), which bearing part contains a hole (18) which is surrounded by the bearing collar (19) and has a diameter which is slightly greater than the diameter of the bearing portion (6) of the handle (1).

17. Device according to claim 16, **characterised in that** the lower part (12) comprises plastic material and the upper part (15) steel.

18. Device according to one of the claims 13 to 17, **characterised in that** the bearing part (11) has a groove (25) which is incorporated into its lower side, extends over a part of its thickness and is coaxial with the hole (17), by means of which groove a circumferential wall portion (26) with a reduced wall thickness is produced and **in that** this circumferential wall portion (26) is subdivided by slots (27) into a plurality of elastically yielding lamellae (28) which form segments.

19. Device according to claim 18, **characterised in that** an elastically yielding element (29), e.g. an O-ring, is inserted into the groove and pre-tensions the lamellae (28) radially towards the hole (17, 18) in such a manner that they delimit a portion of the hole (17), which portion has a smaller diameter than the bearing portion (6) of the handle (1).

## Revendications

1. Dispositif pour la fixation libérable et axialement non coulissante d'une poignée (1) sur un élément de palier (11), notamment pour des boutons de porte, des poignées de fenêtre ou analogues, sachant que la poignée (1) présente une partie de palier (6) pourvue d'une rainure circonférentielle (8) et l'élément de palier (11) un orifice de déverrouillage (57) et un passage (17, 18) recevant au moins partiellement la partie de palier (6), sachant que l'orifice de déverrouillage (57) est recouvert vers l'extérieur par un élément de recouvrement amovible, sachant qu'est associé à l'élément de palier (11) un élément de verrouillage qui est réalisé sous la forme d'un élément écartable (37) doté de deux bras (38, 39) pouvant être élastiquement écartés, qui présentent chacun une découpure concave (40, 41) adaptée à la surface circonférentielle du fond de la rainure circonférentielle (8) et qui, pour la fixation de la poignée (1) sur l'élément de palier (11), s'enclenchent dans la rainure circonférentielle (8) lors de la disposition de la partie de palier (6) dans le passage (17, 18), **caractérisé en ce que** les bras (38, 39), pour démonter la poignée (1) de l'élément de palier (11), peuvent être, dans l'état monté mais après avoir déposé l'élément de recouvrement, retirés de la rainure circonférentielle (8) vers l'extérieur au moyen d'un outil pouvant être introduit dans l'orifice de déverrouillage (57), et **en ce que** l'élément écartable (37) et l'orifice de déverrouillage (57) sont conçus et disposés pour permettre le contrôle visuel de la position relative des deux bras (38, 39) de l'élément écartable (37) et pour l'écartement des bras (38, 39) directement au moyen de l'outil.

2. Dispositif selon la revendication 1, **caractérisé en ce que** l'élément écartable (37) est fabriqué d'un seul tenant.

3. Dispositif selon la revendication 2, **caractérisé en ce que** l'élément écartable (37) est constitué d'une pièce découpée en tôle.

4. Dispositif selon l'une des revendications 1 à 3, **caractérisé en ce que** l'élément de palier (11) est réalisé en deux parties et est constitué d'une partie inférieure (12) et d'une partie supérieure (14), et **en ce que** l'élément écartable (37) est disposé de manière lâche entre la partie inférieure (12) et la partie supérieure (14).

5. Dispositif selon l'une des revendications 1 à 4, **caractérisé en ce que** des parties terminales libres (43, 44) des bras (38, 39) de l'élément écartable (37) se font face à distance dans leur état enclenché dans la rainure circonférentielle (8).

6. Dispositif selon l'une des revendications 1 à 5, **caractérisé en ce qu'**est associé à l'élément écartable (37) un élément d'arrêt (50) qui présente deux ergots de blocage (53, 54) qui, les bras (38, 39) étant enclenchés dans la rainure circonférentielle (8), empêchent par engagement positif l'écartement de ces derniers.

7. Dispositif selon la revendication 6, **caractérisé en ce que** l'élément d'arrêt (50) est constitué d'une pièce découpée en tôle fabriquée d'un seul tenant.

8. Dispositif selon la revendication 6 ou 7, **caractérisé en ce que** l'engagement positif est obtenu par application des ergots de blocage (53, 54) contre les côtés extérieurs des parties terminales (43, 44).

9. Dispositif selon l'une des revendications 6 à 8, **caractérisé en ce que** l'élément d'arrêt (50) est disposé à pivotement dans l'élément de palier (11) de telle sorte que l'engagement positif peut être libéré en faisant pivoter l'élément d'arrêt (50) au moyen de l'outil.

10. Dispositif selon la revendication 9, **caractérisé en ce qu'**un évidement (35), destiné à recevoir l'élément écartable (37) et présentant un fond (36), est prévu dans la face supérieure de l'élément de palier (11), et un évidement (49), destiné à recevoir et à disposer en dessous de l'élément écartable (37) l'élément d'arrêt (50), et permettant un pivotement de l'élément d'arrêt (50), est ménagé dans le fond (36).

11. Dispositif selon la revendication 10, **caractérisé en ce que** l'évidement (49), du fait d'une profondeur augmentant radialement vers l'extérieur à partir du passage (17, 18), est pourvu d'un fond (51) s'étendant en oblique et présente, dans une région limitrophe du passage (17, 18), une rainure (52) parallèle à l'axe de ce dernier, et **en ce qu'**est formée sur l'élément d'arrêt (50) une patte (55) faisant saillie à environ 90° et associée à la rainure (52), de telle sorte que l'élément d'arrêt (50), lorsque la partie de palier (6) se trouve dans le passage (17), est maintenu par l'action radiale de la partie de palier (6) sur la patte (55) dans une première position de pivotement dans laquelle les ergots de blocage (53, 54) empêchent l'écartement des bras (38, 39) de l'élément écartable (37), mais peut être pivoté par l'outil dans une deuxième position de pivotement à l'intérieur de l'évidement (49) dans laquelle les ergots de blocage (53, 54) sont disposés en dehors de la zone d'action des bras (38, 39).

12. Dispositif selon l'une des revendications 6 à 11, **caractérisé en ce que** l'élément d'arrêt (50) est pourvu d'un moyen (56) qui est associé aux bras (38, 39) de l'élément écartable (37) et qui empêche une réalisation inopinée de l'engagement positif lorsque la partie de palier (6) ne se trouve pas dans le passage (17, 18).

13. Dispositif selon l'une des revendications 1 à 12, **caractérisé en ce que** l'élément de palier (11) comporte des moyens destinés à compenser de légères imprécisions de fabrication et/ou de montage et formés par des segments élastiquement flexibles de la paroi circonférentielle du passage (17, 18), ainsi qu'une rainure de palier (9) configurée dans une face frontale (5) d'une partie de col (3) de la poignée (1), et qu'un collet de palier (19) installé sur l'élément de palier (11) et pouvant être introduit avec jeu dans la rainure de palier (9).

14. Dispositif selon la revendication 13, **caractérisé en ce que** la rainure de palier (9) est délimitée par une paroi intérieure tronconique (30).

15. Dispositif selon la revendication 13 ou 14, **caractérisé en ce que** le collet de palier (19) est réalisé tronconique.

16. Dispositif selon l'une des revendications 13 à 15, **caractérisé en ce que** l'élément de palier (11) est réalisé en deux parties et comporte une partie inférieure (12) présentant le passage (17) et une partie supérieure (14) présentant le collet de palier (19) et contenant un passage (18), entouré par le collet de palier (19) et dont le diamètre est légèrement supérieur au diamètre de la partie de palier (6) de la poignée (1).

17. Dispositif selon la revendication 16, **caractérisé en ce que** la partie inférieure (12) est réalisée en matière plastique et la partie supérieure (14) en acier.

18. Dispositif selon l'une des revendications 13 à 17, **caractérisé en ce que** l'élément de palier (11) présente une rainure (25) ménagée dans sa face inférieure, s'étendant sur une partie de son épaisseur et coaxiale au passage (17), laquelle produit une partie (26) de paroi circonférentielle d'épaisseur de paroi réduite, et **en ce que** cette partie (26) de paroi circonférentielle est subdivisée par des fentes (27) en une pluralité de lamelles (28) élastiquement flexibles qui forment les segments.

19. Dispositif selon la revendication 18, **caractérisé en ce qu'**un élément (29) élastiquement flexible, par exemple un anneau torique, est inséré dans la rainure, élément qui précontraint radialement les lamelles (28) en direction du passage (17, 18) de telle sorte qu'elles délimitent une partie du passage (17) qui possède un plus petit diamètre que la partie de palier (6) de la poignée (1).
